# DEMANDE DE BREVET EUROPEEN

(11) **EP 2 014 986 A1**
(43) Date de publication de la demande: **14.01.2009**
(21) Numéro de dépôt: 07013748.4
(22) Date de dépôt: 13.07.2007
(51) Int. Cl.: F23Q 3/00, H01T 13/22

(54) **Électrode double d'allumage pour brûleur à air soufflé et a combustible liquide ou gazeux**

(71) Demandeur: CUENOD SAS, 74106 Ville-La-Grand (FR)
(72) Inventeur: Baratay, Alain, 74140 Saint-Cergues (FR); Maurice, Aurélien, 74380 Bonne-Sur-Menoge (FR)
(74) Mandataire: Moinas, Michel

(57) **Abrégé**

Electrode double d'allumage pour brûleur à air soufflé et à combustible liquide ou gazeux, comprenant un corps en matériau diélectrique (7) et deux éléments conducteurs (31,32) s'étendant dans le corps en matériau diélectrique (7) pour une partie et s'étendant en faisant saillie du corps en matériau diélectrique (7) pour une autre partie en étant séparés d'une distance de séparation (D2), les deux éléments conducteurs (31,32) étant reliés à deux moyens (21,22) de branchement électrique, un conducteur (31) à un moyen (21) et l'autre conducteur (32) à l'autre moyen (22).

Selon l'invention, le corps en matériau diélectrique (7) comprend un écran diélectrique (9) s'étendant entre les deux éléments conducteurs (31,32) dans la partie saillante par rapport au corps en matériau diélectrique (7), sur une étendue plus faible que l'étendue des éléments conducteurs, pour réduire la distance de séparation (D2) tout en localisant la formation d'un arc électrique au-delà de l'écran diélectrique (9).

De préférence, le corps en matériau diélectrique (7) comprend un deuxième écran diélectrique (8) s'étendant entre les deux moyens de branchement électrique.

## Description

L'invention se rapporte à une électrode double d'allumage pour brûleur à air soufflé et à combustible liquide ou gazeux, comprenant plus particulièrement un corps en matériau diélectrique et deux éléments conducteurs s'étendant, pour une partie, dans le corps en matériau diélectrique et pour une autre partie, en faisant saillie du corps en matériau diélectrique en étant séparés d'une distance de séparation. Les deux éléments conducteurs sont reliés à deux moyens de branchement électrique, un conducteur à un moyen et l'autre conducteur à l'autre moyen.

Le brûleur à air soufflé et à combustible liquide est par exemple du type à fuel domestique, fuel léger, fuel lourd ou kérosène, ou à combustible gazeux du type gaz naturel, propane, ou butane. Il comprend une tête de combustion, intégrant elle-même un moyen pour mélanger le combustible et l'air comburant. Sur ce moyen de mélange, une électrode double d'allumage du mélange est montée pour permettre un allumage automatique du brûleur. L'énergie d'allumage est transmise au mélange par un arc électrique généré par une haute tension appliquée entre les deux éléments conducteurs de l'électrode double par le biais de câbles servant de moyens de branchement électrique vers une alimentation.

Du fait de la vitesse de l'air dans le moyen de mélange, nécessaire pour obtenir une combustion turbulente optimale, la puissance d'allumage doit être élevée. Elle implique une haute tension entre 5000 et 20000 volt et une fréquence du signal générant l'arc électrique de plusieurs milliers de hertz.

Une électrode double d'allumage comprend en général deux fils conducteurs sous tension et deux moyens de branchement électrique, par exemple deux cosses de connexion d'un câble d'alimentation électrique. Les deux fils et les deux cosses de connexion sont fixés à une enveloppe de protection des fils, isolante, par exemple en matériau céramique pour assurer une bonne capacité diélectrique du fait de la haute valeur de tension génératrice de l'arc, et une bonne tenue en température, étant observé que l'électrode est montée sur la tête de combustion du brûleur, donc face à la flamme.

Une telle électrode permet de générer l'arc dans une région d'allumage précise. Il n'y en général qu'un seul arc dans la zone souhaitée et pas d'autres arcs entre les fils conducteurs sous tension ou entre les cosses de connexion. Lorsqu'ils existent, ces arcs sont appelés arcs parasites, car ils réduisent la puissance de l'arc dans la zone d'allumage et diminue ainsi l'efficacité de l'électrode. De plus, ils risquent de détruire par échauffement certaines parties du brûleur.

Dans une électrode double d'allumage, aucune émission d'arc n'est produite vers la masse du brûleur. Le niveau d'émission d'arc parasite du brûleur est conforme aux normes européennes sans ajout de filtre électromagnétique sur le brûleur. L'ajout d'une petite résistance électrique d'une valeur comprise entre 500 et 2000 ohm sur l'alimentation électrique de l'électrode double d'allumage suffit à respecter les normes en vigueur. Aujourd'hui ces résistances font parties des câbles d'alimentation de l'électrode. Toutefois, le fait d'intégrer les résistances au câble électrique d'alimentation fragilise ce dernier : en effet, si le câble est normalement protégé par une gaine isolante souple, le câble peut être plié plusieurs fois dans la zone de sertissage de la résistance rigide, et ainsi s'écrouir pour finir par casser.

Une électrode double d'allumage à laquelle l'invention se rapporte est connue du document FR 2746553. Selon ce document, les deux fils conducteurs de l'électrode double sont logés dans deux alésages formés dans le corps en matériau diélectrique en étant distants d'une distance de séparation dont la valeur nominale est déterminée en fonction de la tension électrique appliquée par le biais des moyens de branchement électrique. Ces derniers se présentent ici sous la forme de deux câbles d'alimentation logés dans les deux alésages, du côté opposé à la partie saillante des deux fils conducteurs. Eux-mêmes présentent, à l'extrémité de la partie saillante, une distance inférieure à la valeur nominale de la distance de séparation, pour permettre de localiser la formation de l'arc électrique à cette extrémité.

A titre d'exemple, la valeur nominale de la distance de séparation dans l'air est de l'ordre de 15 mm sous une tension électrique comprise entre 5000 et 20000 volts.

La distance de séparation impose à une électrode double d'allumage de ce type un encombrement relativement important. Le corps en matériau diélectrique perturbe l'écoulement de l'air dans le moyen de mélange combustible - comburant, surtout pour des brûleurs de petite puissance thermique, où ce moyen de mélange a une taille réduite.

Le but de l'invention est de modifier une électrode double d'allumage connue du document rappelé précédemment pour diminuer son encombrement tout en conservant la possibilité de localiser l'arc électrique dans une région de la partie saillante des conducteurs, pour parer à la formation d'arcs électriques parasites.

A cet effet, l'invention a pour objet une électrode double d'allumage pour brûleur à air soufflé et à combustible liquide ou gazeux, comprenant un corps en matériau diélectrique et deux éléments conducteurs s'étendant, pour une partie, dans le corps en matériau diélectrique, et pour une autre partie, en faisant saillie du corps en matériau diélectrique en étant séparés d'une distance de séparation, les deux éléments conducteurs étant reliés à deux moyens de branchement électrique, un conducteur à un moyen et l'autre conducteur à l'autre moyen, **caractérisée en ce que** le corps en matériau diélectrique comprend un écran diélectrique s'étendant entre les deux éléments conducteurs dans la partie saillante, sur une étendue plus faible que l'étendue des éléments conducteurs pour réduire la distance de séparation tout en localisant la formation d'un arc électrique au-delà de l'écran diélectrique.

L'écran diélectrique permet dans une électrode double d'allumage selon l'invention de réduire comparativement la distance de séparation par rapport à ce qu'elle serait en l'absence d'écran diélectrique, pour une même tension appliquée entre les deux éléments conducteurs. L'étendue de l'écran diélectrique est plus faible que l'étendue des deux éléments conducteurs dans la partie saillante, pour localiser la formation de l'arc électrique entre l'extrémité de l'écran diélectrique et l'extrémité des éléments conducteurs.

D'où il résulte que l'électrode double d'allumage selon l'invention a une plus grande compacité tout en permettant de limiter les arcs parasites et les émissions électromagnétiques. Elle a en plus une réelle facilité de montage et garantit une bonne position relative des deux fils, car elle intègre les deux fils dans la même enveloppe diélectrique.

De préférence, les éléments conducteurs, dans la partie saillante par rapport au corps en matériau diélectrique, sont conformés pour présenter un écartement supérieur à la distance de séparation dans une région où l'écran diélectrique s'étend entre les deux éléments conducteurs puis un rétrécissement inférieur à la distance de séparation dans une région où l'écran diélectrique n'est plus présent afin de permettre la formation d'un arc électrique.

Dans un autre mode de réalisation de l'invention, les éléments conducteurs sont pris en masse dans le corps en matériau diélectrique en suivant un cheminement non rectiligne pour être bloqués en translation et en rotation par rapport au corps en matériau diélectrique.

Avantageusement, le corps en matériau diélectrique comprend une chambre ouverte par des évents pour loger une résistance électrique en série entre un élément conducteur et un moyen de branchement électrique. Dans cet agencement, il n'est plus nécessaire d'intégrer la résistance électrique à un câble d'alimentation électrique, ce qui augmente la fiabilité de l'électrode double d'allumage pourvue de câbles comme moyen de branchement électrique.

D'autres caractéristiques avantageuses de l'invention sont décrites ci-dessous à l'aide de plusieurs modes de réalisation de l'invention illustrés par les figures.
La figure 1 montre en coupe, une exécution d'une électrode double d'allumage selon l'invention.
La figure 2 est une vue de face correspondant à la vue en coupe de la figure 1.
La figure 3 est une vue en perspective correspondant aux figures 1 et 2.
La figure 4 montre en coupe une variante d'exécution d'une électrode double d'allumage selon l'invention.
La figure 5 montre une électrode double d'allumage selon l'invention, assemblée sur la tête d'un brûleur à air soufflé et à combustible gazeux par exemple.

Une électrode double d'allumage comprend, figures 1 à 3, un corps en matériau diélectrique 7 et deux éléments conducteurs 31,32 s'étendant dans le corps en matériau diélectrique 7 pour une partie et s'étendant en faisant saillie du corps en matériau diélectrique 7 pour une autre partie en étant séparés d'une distance de séparation D2. Les deux éléments conducteurs 31,32 sont reliés à deux moyens de branchement électrique ayant ici la forme de deux cosses de connexion 21,22. Un conducteur 31 est relié à un moyen 21 et l'autre conducteur 32 à l'autre moyen 22.

Selon l'invention, le corps en matériau diélectrique 7 comprend un écran diélectrique 9 s'étendant entre les deux éléments conducteurs 31,32 dans la partie saillante par rapport au corps en matériau diélectrique 7, sur une étendue plus faible que l'étendue des éléments conducteurs, pour réduire la distance de séparation D2 tout en localisant la formation d'un arc électrique au-delà de l'écran diélectrique 9.

Dans le mode de réalisation illustré par les figures 1 à 3, le corps en matériau diélectrique 7 comprend un deuxième écran diélectrique 8 s'étendant entre les deux moyens de branchement électrique en forme de cosses de connexion 21,22. Cet agencement permet de réduire la distance minimale de séparation D1 entre les deux cosses de connexion, nécessaire pour éviter la formation d'un arc parasite.

Autrement dit, l'électrode double d'allumage est conçue avec des distances D2 et D1 réduites, grâce à l'ajout dans la forme de l'enveloppe diélectrique 7, de deux écrans diélectriques 8, 9 en forme de langues de matière. Ces langues de matière diélectrique empêchent la formation d'arc parasite en dehors de la région privilégiée qui correspond à l'extrémité des fils conducteurs 31, 32 où la distance D3 qui les sépare est inférieure à la distance de séparation nominale permettant la formation d'un arc électrique sous une tension donnée.

Avec l'ajout de la langue de matière 9 entre les deux éléments conducteurs 31, 32 dans la partie saillante, la distance de séparation D2 avant appariation d'un arc parasite entre les deux fils conducteurs 31, 32 passe par exemple de 15mm à 5mm sous une tension de 10000 à 20000 volts. Avec l'ajout de la langue de matière 8 entre les deux cosses de connexion 21, 22, la distance de séparation D1 avant apparition d'un arc parasite passe de 15mm à 7mm sous la même tension.

Les éléments conducteurs 31, 32 dans la partie saillante par rapport au corps en matériau diélectrique 7, sont conformés pour présenter un écartement 13 supérieur à la distance de séparation D2 dans la région 12 où l'écran diélectrique 9 s'étend entre les deux éléments conducteurs 31, 32 puis un rétrécissement 15 inférieur à la distance de séparation D2 dans la région 14 où l'écran diélectrique 9 n'est plus présent. Cet agencement permet de localiser la formation d'un arc électrique dans la région du rétrécissement 15. L'écartement 13 et le rétrécissement 15 sont ici obtenus par pliage des fils conducteurs 31, 32 sur un rayon r₁ .

Il faut également noter que le rayon r₁ permet d'éviter l'apparition d'un arc au raz de la langue de matière 9, qui sinon risquerait de la détruire par usure.

Dans le mode de réalisation illustré par les figures 1 à 3, les éléments conducteurs 31, 32 sont pris en masse dans le corps en matériau diélectrique 7 en suivant un cheminement non rectiligne 16 pour être bloqués en translation et en rotation par rapport au corps en matériau diélectrique 7. Un cheminement non rectiligne empêche la rotation et la translation des éléments conducteurs à l'intérieur de l'enveloppe diélectrique 7. Les cosses de connexion 21, 22 sont elles-mêmes bloquées en rotation autour leur axe respectif et en flexion à l'intérieur de l'enveloppe diélectrique 7. Dans le mode de réalisation illustré par la figure 4, les moyens de branchement électrique comprennent des câbles d'alimentation 24, 25.

Avantageusement, le corps en matériau diélectrique 7 comprend une chambre 10 ouverte par des évents 11 pour loger une résistance électrique 17 en série entre un élément conducteur 31, 32 et un moyen de branchement électrique 21, 22 ou 24, 25.

Autrement dit, l'enveloppe diélectrique 7 comprend deux chambres 10 pour loger une résistance électrique17 par fil conducteur. Les résistances électriques sont serties entre les fils conducteurs 31, 32 et les cosses de connexion 21, 22. Les fils conducteurs 31, 32 et les cosses 21, 22 étant bloqués dans l'enveloppe diélectrique 7, le sertissage de la résistance 17 ne sera pas soumis à des efforts mécaniques. Les évents 11 ouverts dans l'enveloppe diélectrique entre la chambre 10 et l'extérieur de l'enveloppe 7 sont prévus pour éviter une casse du sertissage due à des dilatations thermiques différentielles et pour éviter la destruction de la résistance par échauffement.

Figure 5, une électrode double d'allumage selon l'invention est assemblée au moyen de mélange 23 de la tête 27 d'un brûleur à air soufflé et à combustible gazeux par exemple, non représenté. Comme indiqué précédemment, l'électrode double d'allumage présente un encombrement comparativement plus réduit lorsqu'elle est assemblée au moyen de mélange, d'où il résulte une moindre perturbation de l'écoulement d'air dans le moyen de mélange.

La matière privilégiée pour réaliser l'enveloppe diélectrique sera de préférence une matière plastique technique garantissant une haute tenue en température, une bonne capacité diélectrique et une résistance au choc et élastique donnant la liberté de forme nécessaire à l'industrialisation de l'enveloppe. On choisira de préférence un thermoplastique présentant ces propriétés entre 80 et 150 degrés.

Une mise en oeuvre préférentielle comprendra une injection de la matière thermoplastique dans deux demi coques correspondant à la division en deux de l'enveloppe diélectrique 7 dans le plan médian P. Les deux demi coques seront soudées par ultrason. L'ensemble des fils conducteurs 31, 32 des résistances électriques et des cosses de connexion 21, 22, serties au préalable, sera mis en place sur une première demi coque, avant soudure de la deuxième.

Un autre procédé est prévu, dans le cas où les résistances électriques ne sont pas intégrées dans l'électrode double d'allumage. Il consiste à surmouler, par un procédé d'injection, l'enveloppe 7 autour des fils 31, 32 et des cosses 21, 22 déjà serties, l'enveloppe étant constituée d'un matériau thermoplastique.

Un autre procédé est encore prévu, consistant à fabriquer une enveloppe 7 en céramique, dans laquelle les fils 31, 32 et les cosses 21, 22 sont sertis préalablement. Une enveloppe en céramique reste cependant à des coûts industriels plus élevés.

## Revendications

1. Electrode double d'allumage pour brûleur à air soufflé et à combustible liquide ou gazeux, comprenant un corps en matériau diélectrique (7) et deux éléments conducteurs (31,32) s'étendant dans le corps en matériau diélectrique (7) pour une partie et s'étendant en faisant saillie du corps en matériau diélectrique (7) pour une autre partie en étant séparés d'une distance de séparation (D2), les deux éléments conducteurs (31,32) étant reliés à deux moyens (21,22-24,25) de branchement électrique, un conducteur (31) à un moyen (21) et l'autre conducteur (32) à l'autre moyen (22), **caractérisée en ce que** le corps en matériau diélectrique (7) comprend un écran diélectrique (9) s'étendant entre les deux éléments conducteurs (31,32) dans la partie saillante, sur une étendue plus faible que l'étendue des éléments conducteurs, pour réduire la distance de séparation (D2) tout en localisant la formation d'un arc électrique au-delà de l'écran diélectrique (9).

2. Electrode double d'allumage selon la revendication 1, **caractérisée en ce que** les éléments conducteurs (31,32), dans la partie saillante, sont conformés pour présenter un écartement (13) supérieur à la distance de séparation (D2) dans une région (12) où l'écran diélectrique (9) s'étend entre les deux éléments conducteurs (31,32) puis un rétrécissement (15) inférieur à la distance de séparation (D2) dans une région (14) où l'écran diélectrique (9) n'est plus présent afin de permettre la formation d'un arc électrique.

3. Electrode double d'allumage selon la revendication 1, **caractérisée en ce que** le corps en matériau diélectrique (7) comprend un deuxième écran diélectrique (8) s'étendant entre les deux moyens de branchement électrique.

4. Electrode double d'allumage selon la revendication 3, **caractérisée en ce que** les moyens de branchement électrique comprennent des cosses de connexion (21,22) ou des câbles d'alimentation (24,25).

5. Electrode double d'allumage selon la revendication 1, 2 ou 3, **caractérisée en ce que** les éléments conducteurs (31,32) sont pris en masse dans le corps en matériau diélectrique (7) en suivant un cheminement non rectiligne pour être bloqués en translation et en rotation par rapport au corps en matériau diélectrique (7).

6. Electrode double d'allumage selon la revendication 1, 2 ou 3, **caractérisée en ce que** le corps en matériau diélectrique (7) comprend une chambre (10) ouverte par des évents (11) pour loger une résistance électrique (17) en série entre un élément conducteur (31,32) et un moyen de branchement électrique (21,22-24,25).
